# EUROPÄISCHE PATENTSCHRIFT

(11) **EP 2 757 810 B1**
(45) Veröffentlichungstag und Bekanntmachung des Hinweises auf die Patenterteilung: **21.02.2018**
(21) Anmeldenummer: 13005756.5
(22) Anmeldetag: 11.12.2013
(51) Int. Cl.: H04R 3/00, H04R 1/08, H04R 1/32, H04R 1/40

(54) **Mikrofonanordnung mit verstellbarer Richtcharakteristik für Kraftfahrzeuge**
Microphone assembly with adjustable directional characteristics for motor vehicles
Dispositif de microphone avec directivité réglable pour véhicules automobiles

(30) Priorität: 22.01.2013 DE 202013000580 U
(43) Veröffentlichungstag der Anmeldung: 23.07.2014
(73) Patentinhaber: paragon AG, 33129 Delbrück (DE)
(72) Erfinder: Rodemer, Klaus, 36369 Lautertal (DE)
(74) Vertreter: Lelgemann, Karl-Heinz

(56) Entgegenhaltungen:
- DE-A1-102004 023 496
- US-A1- 2002 110 256
- US-A1- 2007 058 821

## Beschreibung

Die Erfindung bezieht sich auf eine Mikrofonanordnung mit verstellbarer Richtcharakteristik für Kraftfahrzeuge, mit zumindest zwei MEMS(micro-electro-mechanical-systems)-Mikrofonkapseln, einer Windschutzeinrichtung, mittels der die zumindest zwei MEMS-Mikrofonkapseln gegen nicht akustische Windeinwirkungen schützbar sind, und einer elektronischen Steuervorrichtung mit einer Auswerteeinheit, die an die zumindest zwei MEMS-Mikrofonkapseln angeschlossen ist, und einer Steuereinheit, mittels der die Richtcharakteristik der Mikrofonanordnung verstellbar ist.

Im Betrieb von Kraftfahrzeugen treten häufig störende Nebengeräusche auf, die z.B. auf Windeinwirkungen zurückgehen bzw. ihre Ursache in Windeinwirkungen haben.

Der Erfindung liegt die Aufgabe zugrunde, eine Mikrofonanordnung mit verstellbarer Richtcharakteristik zur Verfügung zu stellen, bei der ein optimales Tonsignal auch dann zur Verfügung gestellt werden kann, wenn störende Windeinwirkungen auftreten.

Diese Aufgabe wird erfindungsgemäß dadurch gelöst, dass die Windschutzeinrichtung für jede der zumindest zwei MEMS-Mikrofonkapseln zweiteilig aus einem ersten Windschutzelement und einem zweiten Windschutzelement ausgebildet ist, zwischen denen jeweils eine Schallkammer angeordnet ist, dass mittels der zumindest zwei von den MEMS-Mikrofonkapseln gemessenen akustischen Messsignale in der Auswerteeinheit der Mikrofonanordnung ein für Windrichtung und -intensität charakteristisches Windsignal errechenbar ist, und dass die Richtcharakteristik der Mikrofonanordnung mittels der Steuereinheit der elektronischen Steuervorrichtung in Abhängigkeit vom charakteristischen Windsignal einstellbar ist. Der Störeinfluss, der auf Windeinwirkungen zurückgeht, wird erfindungsgemäß minimiert. Mittels der beiden MEMS-Mikrofonkapseln, die Bestandteil der Mikrofonanordnung sind, kann eine jeweils optimale Ausrichtung der Mikrofonanordnung vorgenommen werden, wobei hierzu das von den beiden MEMS-Mikrofonkapseln stammende Messsignal in das charakteristische Windsignal umgerechnet wird, welches dann bei der Ver- bzw. Einstellung der Richtcharakteristik der Mikrofonanordnung berücksichtigt wird.

Gemäß einer vorteilhaften Ausgestaltung der erfindungsgemäßen Mikrofonanordnung werden die beiden Messsignale der MEMS-Mikrofonkapseln elektronisch zu einer Nierencharakteristik geformt, wobei hierbei rein analog, nicht digital gearbeitet wird.

Das erste Windschutzelement und das zweite Windschutzelement der Windschutzeinrichtung der erfindungsgemäßen Mikrofonanordnung sind vorteilhaft aus unterschiedlichen Textilgeweben ausgebildet. Im Zusammenwirken mit den Schallkammern und dem ersten und dem zweiten Windschutzelement wird hierbei die Windenergie signifikant abgebaut, ohne dass die Akustik störend beeinflusst wird.

Vorteilhaft ist das erste Windschutzelement jeder MEMS-Mikrofonkapsel unmittelbar an einem Schalleintritt in diese MEMS-Mikrofonkapsel angeordnet.

Das zweite Winschutzelement deckt zweckmäßigerweise Schalleinlässe in die den MEMS-Mikrofonkapseln zugeordneten Schallkammern ab. Entsprechend kann das zweite Windschutzelement auch als Sichtschutz fungieren. Die erfindungsgemäße Mikrofonanordnung kann vorteilhaft als Zylindermikrofon ausgebildet sein.

Beim Betrieb der erfindungsgemäßen Mikrofonanordnung wird der Wind hinsichtlich seiner Stärke und seiner Richtung detektiert. Das erfasste Resultat wird dazu verwendet, um die Richtcharakteristik des Nutzsignals der Mikrofonanordnung über die Steuereinheit der elektronischen Steuervorrichtung zu steuern, bis hin zu einem omnidirektionalen Charakter bei starkem Wind. Hierdurch kann die Windbeeinflussung der erfindungsgemäßen Mikrofonanordnung erheblich reduziert werden.

Im Folgenden wird die Erfindung anhand einer Ausführungsform unter Bezugnahme auf die Zeichnung näher erläutert.

Es zeigen:
- Figur 1: eine Darstellung wesentlicher Teile einer Ausführungsform einer erfindungsgemäßen Mikrofonanordnung im teilmontierten Zustand;
- Figur 2: die in Figur 1 gezeigte Ausführungsform der erfindungsgemäßen Mikrofonanordnung nach Schließen ihres Gehäuses;
- Figur 3: die in den Figuren 1 und 2 gezeigte Ausführungsform der erfindungsgemäßen Mikrofonanordnung nach weiteren Montageschritten; und
- Figur 4: eine Figur 3 entsprechende Darstellung, bei der ein äußeres Windschutzelement ergänzt ist.

Eine anhand der Figuren 1 bis 4 im Folgenden erläuterte erfindungsgemäße Mikrofonanordnung 1 mit verstellbarer Richtcharakteristik kommt zu vielfältigen Zwecken und Anwendungen in Kraftfahrzeugen zum Einsatz. Eine Verstellbarkeit der Richtcharakteristik der Mikrofonanordnung 1 ist vorgesehen, um stets ein Tonsignal optimaler Qualität zu kreieren.

Im dargestellten Ausführungsbeispiel hat die Mikrofonanordnung 1 ein zylindrisches Gehäuse 2 mit einer Zwischenwand 3, an der zwei MEMS(micro-electro-mechanical-systems)-Mikrofonkapseln 4, 5 angeordnet sind. Innerhalb des Gehäuses 2 sind die beiden MEMS-Mikrofonkapseln 4, 5 an einander diametral gegenüberliegenden Randbereichen angeordnet.

Jede der beiden MEMS-Mikrofonkapseln 4, 5 ist mit einem Schalleintritt versehen, oberhalb dem jeweils ein erstes Windschutzelement 6, 7 der jeweiligen MEMS-Mikrofonkapseln 4, 5 sitzt. Die in Figur 1 rechts und in Figur 2 oben dargestellte Gehäusehälfte 8 ist mit einer Zwischenwand 9 und darauf angeordneten Stegen 10, 11, 12, 13 so ausgestaltet, dass oberhalb jeder MEMS-Mikrofonkapsel 4, 5 bzw. oberhalb jedes ersten Windschutzelements 6, 7 eine Schallkammer 14 bzw. 15 ausgebildet ist.

Stirnseitig wird das Gehäuse 2 der Mikrofonanordnung 1 durch eine Wand 16 geschlossen, in der zwei Schalleinlässe 17, 18 ausgebildet sind, von denen der Schalleinlass 17 in die der MEMS-Mikrofonkapsel 4 zugeordnete Schallkammer 14 und der Schalleinlass 18 in die der MEMS-Mikrofonkapsel 5 zugeordnete Schallkammer 15 führt.

Auf der Außenfläche der Wand 16 ist ein zweites Windschutzelement 19 angeordnet. Die beiden ersten Windschutzelemente 6, 7 und das zweite Windschutzelement 19 sind aus unterschiedlichen Textilgeweben ausgebildet. Zwischen den beiden ersten Windschutzelementen 6, 7 und dem zweiten Windschutzelement 19 sind die beiden Schallkammern 14, 15 angeordnet. Durch diese Anordnung wird Windenergie signifikant abgebaut, ohne dass die mit dem Wind einhergehenden akustischen Signale störend beeinflusst werden.

Mittels der beiden MEMS-Mikrofonkapseln 4, 5 wird der Wind hinsichtlich Stärke und Richtung detektiert, wobei die beiden von den MEMS-Mikrofonkapseln 4, 5 gemessenen akustischen Messsignale einer Auswerteeinheit einer in den Figuren nicht dargestellten elektronischen Steuervorrichtung der Mikrofonanordnung 1 zugeführt werden. In der Auswerteeinheit der elektronischen Steuervorrichtung sind die beiden erfassten akustischen Messsignale der beiden MEMS-Mikrofonkapseln 4, 5 in ein für die Windrichtung und die Windintensität charakteristisches Windsignal umwandelbar bzw. umrechenbar.

Zu der in den Figuren nicht dargestellten elektronischen Steuervorrichtung der Mikrofonanordnung 1 gehört des Weiteren eine Steuereinheit, mittels der die Richtcharakteristik der Mikrofonanordnung 1 in Abhängigkeit von dem in der Auswerteeinheit der elektronischen Steuervorrichtung ermittelten charakteristischen Windsignal einstellbar ist. So kann sichergestellt werden, dass unter Berücksichtigung von aufgrund von herrschendem Wind vorliegenden Störeffekten stets eine optimale Ausrichtung der Mikrofonanordnung vorliegt.

Die Auswerteeinheit und die Anordnung der beiden MEMS-Mikrofonkapseln 4, 5 der Mikrofonanordnung 1 sind so ausgestaltet bzw. ausgewählt, dass aus den Messsignalen der MEMS-Mikrofonkapseln elektronisch auf rein analogem Wege, d.h. nicht digital, eine Nierencharakteristik formbar ist.

Die beiden ersten Windschutzelemente 6, 7 sind aus einem Textilgewebe hergestellt. Auch das zweite Windschutzelement 19 ist aus einem Textilgewebe hergestellt, wobei für die beiden ersten Windschutzelemente 6, 7 und das zweite Windschutzelement 19 unterschiedliche Textilgewebe zum Einsatz kommen. Durch die beiden ersten Windschutzelemente 6, 7 und das zweite Windschutzelement 19 im Zusammenwirken mit den beiden als Schallzwischenräume wirkenden Schallkammern 14, 15 wird die Windenergie reduziert, ohne dass die Akustik störend beeinflusst wird.

## Patentansprüche

1. Mikrofonanordnung mit verstellbarer Richtcharakteristik für Kraftfahrzeuge, mit zumindest zwei MEMS-(micro-electro-mechanical-systems)-Mikrofonkapseln (4, 5), einer Windschutzeinrichtung (6, 7, 19), mittels der die zumindest zwei MEMS-Mikrofonkapseln (4, 5) gegen nicht akustische Windeinwirkungen schützbar sind, und einer elektronischen Steuervorrichtung mit einer Auswerteeinheit, die an die zumindest zwei MEMS-Mikrofonkapseln (4, 5) angeschlossen ist, und einer Steuereinheit, mittels der die Richtcharakteristik der Mikrofonanordnung (1) verstellbar ist, **dadurch gekennzeichnet, dass** die Windschutzeinrichtung (6, 7, 19) für jede der zumindest zwei MEMS-Mikrofonkapseln (4, 5) zweiteilig aus einem ersten Windschutzelement (6, 7) und einem zweiten Windschutzelement (19) ausgebildet ist, zwischen denen jeweils eine Schallkammer (14, 15) angeordnet ist, dass mittels der zumindest zwei von den MEMS-Mikrofonkapseln (4, 5) gemessenen akustischen Messsignalen in der Auswerteeinheit der Mikrofonanordnung (1) ein für Windrichtung und -intensität charakteristisches Windsignal errechenbar ist, und dass die Richtcharakteristik der Mikrofonanordnung (1) mittels der Steuereinheit der elektronischen Steuervorrichtung in Abhängigkeit vom charakteristischen Windsignal einstellbar ist.

2. Mikrofonanordnung nach Anspruch 1, deren Auswerteeinheit so ausgestaltet ist, dass mittels ihr aus den Messsignalen der MEMS-Mikrofonkapseln (4, 5) elektronisch rein analog eine Nierencharakteristik formbar ist.

3. Mikrofonanordnung nach Anspruch 1 oder 2, bei der das erste Windschutzelement (6, 7) und das zweite Windschutzelement (19) der Windschutzeinrichtung (6, 7, 19) aus unterschiedlichen Textilgeweben ausgebildet sind.

4. Mikrofonanordnung nach einem der Ansprüche 1 bis 3, bei der das erste Windschutzelement (6, 7) jeder MEMS-Mikrofonkapsel (4, 5) unmittelbar an einem Schalleintritt in die MEMS-Mikrofonkapsel (4, 5) angeordnet ist.

5. Mikrofonanordnung nach einem der Ansprüche 1 bis 4, bei der das zweite Windschutzelement (19) Schalleinlässe (17, 18) in die den MEMS-Mikrofonkapseln (4, 5) zugeordneten Schallkammern (14, 15) abdeckt.

6. Mikrofonanordnung nach einem der Ansprüche 1 bis 5, die als Zylindermikrofon ausgebildet ist.

## Claims

1. A microphone assembly with adjustable directional characteristics for motor vehicles, having at least two MEMS (micro-electro-mechanical-system) microphone capsules (4, 5), a wind protection device (6, 7, 19) by means of which the at least two MEMS microphone capsules (4, 5) can be protected against non-acoustic wind effects, and an electronic control device with an evaluation unit, which is connected to the at least two MEMS microphone capsules (4, 5), and a control unit by means of which the directional characteristics of the microphone arrangement (1) are adjustable, **characterized in that** the wind protection mechanism (6, 7, 19) for each of the at least two MEMS microphone capsules (4, 5) is formed in two parts from a first wind protection element (6, 7) and a second wind protection element (19), between each of which a sound chamber (14, 15) is arranged, that by means of the at least two acoustic measurement signals measured by the MEMS microphone capsules (4, 5) in the evaluation unit of the microphone assembly (1) a characteristic wind signal for the wind direction and wind intensity can be calculated, and that the directional characteristics of the microphone arrangement (1) by means of the control unit of the electronic control device can be adjusted depending on the characteristic wind signal.

2. The microphone assembly according to claim 1, the evaluation unit whereof is configured in such a manner that by means thereof a cardioid characteristic can be formed in an electronically purely analogue form from the measuring signals of the MEMS microphone capsules (4, 5).

3. The microphone assembly according to claim 1 or 2, wherein the first wind protection element (6, 7) and the second wind protection element (19) of the wind protection mechanism (6, 7, 19) are formed from different textile fabrics.

4. The microphone assembly according to one of claims 1 to 3, wherein the first wind protection element (6, 7) of each MEMS microphone capsule (4, 5) is directly arranged at a sound input in the MEMS microphone capsule (4, 5).

5. The microphone assembly according to one of claims 1 to 4, wherein the second wind protection element (19) covers sound inputs (17, 18) in the sound chambers (14, 15) assigned to the MEMS capsules (4, 5).

6. The microphone assembly according to one of claims 1 to 5, which is configured as a cylinder microphone.

## Revendications

1. Dispositif de microphone avec caractéristique de directivité réglable pour véhicules automobiles, avec au moins deux capsules de microphone MEMS (micro-electro-mechanical-systems) (4, 5), un dispositif de protection contre le vent (6, 7, 19) au moyen duquel les au moins deux capsules de microphone MEMS (4, 5) peuvent être protégées contre des effets non acoustiques du vent, et un dispositif de commande électronique avec une unité d'évaluation, laquelle est raccordée aux au moins deux capsules de microphone MEMS (4, 5), et une unité de commande au moyen de laquelle la caractéristique de directivité du dispositif de microphone (1) est réglable, **caractérisé en ce que** le dispositif de protection contre le vent (6, 7, 19) est réalisé, pour chacune des au moins deux capsules de microphone MEMS (4, 5), en deux parties, à savoir un premier élément de protection contre le vent (6, 7) et un deuxième élément de protection contre le vent (19) entre lesquels respectivement une chambre de résonance (14, 15) est disposée, que l'on peut calculer, au moyen des au moins deux signaux de mesure acoustique mesurés par les capsules de microphone MEMS (4, 5), dans l'unité d'évaluation du dispositif de microphone (1), un signal de vent caractéristique pour la direction du vent et l'intensité du vent, et que la caractéristique de directivité du dispositif de microphone (1) est réglable au moyen de l'unité de commande du dispositif de commande électronique en fonction du signal de vent caractéristique.

2. Dispositif de microphone selon la revendication 1, dont l'unité d'évaluation est réalisée de manière à ce qu'au moyen de celle-ci, il est possible de former électroniquement, de façon purement analogique à partir des signaux de mesure des capsules de microphone MEMS (4, 5), une caractéristique cardioïde.

3. Dispositif de microphone selon la revendication 1 ou 2, dans lequel le premier élément de protection contre le vent (6, 7) et le deuxième élément de protection contre le vent (19) du dispositif de protection contre le vent (6, 7, 19) sont réalisés à partir de tissus textiles différents.

4. Dispositif de microphone selon l'une des revendications 1 à 3, dans lequel le premier élément de protection contre le vent (6, 7) de chaque capsule de microphone MEMS (4, 5) est disposé directement au niveau d'une entrée du son dans la capsule de microphone MEMS (4, 5).

5. Dispositif de microphone selon l'une des revendications 1 à 4, dans lequel le deuxième élément de protection contre le vent (19) recouvre des admissions du son (17, 18) dans les chambres de résonance (14, 15) associées aux capsules de microphone MEMS (4, 5).

6. Dispositif de microphone selon l'une des revendications 1 à 5, lequel est réalisé en tant que microphone à cylindre.
